# FASCICULE DE BREVET EUROPEEN

(11) **EP 1 992 679 B1**
(45) Date de publication et mention de la délivrance du brevet: **27.06.2012**
(21) Numéro de dépôt: 08290460.8
(22) Date de dépôt: 16.05.2008
(51) Int. Cl.: C11B 9/02

(54) **Procédé de bonification de fragrance et extraits de parfum obtenus**
Verfahren zum Verbessern eines Parfüms sowie danach hergestellte Parfümextrakte
Method for improving a fragrance and perfume extracts obtained thereby

(30) Priorité: 16.05.2007 FR 0755120
(43) Date de publication de la demande: 19.11.2008
(73) Titulaire: Clarins Fragrance Group, 92200 Neuilly-sur-Seine (FR)
(72) Inventeur: Courtin, Olivier, 92200 Neuilly-sur-Seine (FR)
(74) Mandataire: Novagraaf Technologies

(56) Documents cités:
- BR-A- PI0 402 820
- US-A1- 2009 068 308
- DATABASE WPI Week 200001 Derwent Publications Ltd., London, GB; AN 2000-011301 XP002463216 & NL 1 008 397 C6 (DUDINK O J M) 25 août 1999 (1999-08-25)
- DATABASE WPI Week 200006 Derwent Publications Ltd., London, GB; AN 2000-065426 XP002463217 & JP 11 279585 A (SODA AROMATIC CO LTD) 12 octobre 1999 (1999-10-12)
- 'Tonnelier', [en ligne] Extrait de l'Internet: <URL:http://fr.wikipedia.org/wiki/Tonnelier > [extrait le 2010-02-24]

## Description

### Domaine technique

La présente invention se rapporte à un procédé de bonification de fragrance ou d'extraits de parfum, notamment sous forme de concentré ou de solution alcoolique.

La présente invention trouve une application dans la fabrication des extraits de parfum. Elle permet, en cours ou en fin de procédé de fabrication d'extraits de parfum d'améliorer la fragrance de ceux-ci.

### État de la technique

Il existe de nombreuses techniques de fabrication d'extraits de parfum dans l'art antérieur.

Mais peu d'art antérieur a été détecté relativement à des procédés permettant d'améliorer la fragrance d'extrait de parfum.

Le document de Brevet NL-A-1008397 est relatif à un dispositif, par exemple un fût, composé d'au moins une partie en bois et d'au moins une partie en un autre matériau destiné à tout processus applicable à toute chose, par exemple la macération de parfum.

Le document de Brevet JP-A-11/279585 est relatif à un procédé de maturation sur un temps court d'un extrait de vanille pour l'alimentation dans un fût de bois préalablement carbonisé sur 1-4mm d'épaisseur au contact dudit extrait.

Le document de Brevet BR PI0 402 820 est relatif à un procédé de bonification de la fragrance d'un extrait de parfum dans un fût de bois brut.

### Description de l'invention

La présente invention se rapporte à un procédé de bonification de la fragrance d'un extrait de parfum caractérisé en ce qu'il comprend une étape de macération de l'extrait de parfum dans un fût de bois, lequel fût a, avant l'étape de macération, été soumis à un traitement consistant à le chauffer à une température de 150 à 250°C puis le refroidir à une température de 8 à 40°C avant d'y introduire le parfum ou l'extrait de parfum..

A la base de la présente invention, les inventeurs de la présente ont en effet eu l'idée très originale d'appliquer les techniques utilisées pour la maturation d'un cognac à la maturation d'extrait de parfum. Ils se sont inspirés en particulier du savoir-faire traditionnel du vieillissement du cognac en fût de bois en faisant macérer de l'extrait de parfum. Ils ont constaté, de manière tout à fait surprenante, lors des différentes expérimentations et essais qu'ils ont mis en oeuvre, alors même que l'effet inverse aurait pu se produire, une nette bonification de la fragrance des extraits de parfums et parfums qu'ils ont testé.

L'invention se rapporte donc également à un extrait de parfum susceptible d'être obtenu pas le procédé de la présente invention.

Par exemple, en utilisant le procédé de l'invention, un extrait de parfum Angel (marque déposée) a vieilli dans des conditions tout à fait inhabituelles et inexplorées en parfumerie.

Le procédé de l'invention porte à la fois sur la maturation d'un concentré de parfum seul dans un fût et sur la maturation d'une solution plus élaborée de parfum dans un fût. En d'autres termes, le procédé de l'invention s'applique à tout extrait de parfum connu de l'homme du métier.

De même, la présente invention est décrite pour la maturation d'un extrait de parfum, mais l'homme du métier comprend aisément qu'elle peut être appliquée à toute forme de parfum. Le parfum ou fragrance peut être défini notamment par sa concentration en concentré de parfum. Le concentré de parfum constitue la base du parfum et est mélangé à de l'alcool et de l'eau pour obtenir, notamment, l'extrait de parfum. Une fragrance concentrée à X% signifie qu'il y a X% de concentré de parfum et 100-X % d'un mélange d'alcool et d'eau, généralement distillée, dans lequel dans le mélange eau + alcool, l'alcool titre en général de 70 à 98°. Les concentrations commerciales les plus usuelles selon les produits sont : eau de Cologne, généralement 6 % de concentré ; eau de toilette, généralement 8% à 12% de concentré ; eau de parfum, généralement 15% de concentré ; et parfum ou extrait, généralement 15% à 30% de concentré. Pour un extrait de parfum, la préparation comporte en général de 15 à 30 % de concentré de parfum dilués dans de l'alcool à 98° environ, par exemple de 17 à 25%. Pour de l'eau de parfum ou eau parfumée, la préparation comporte en général de 10 à 15 % de concentré dilués dans l'alcool titrant 80 à 90 degrés. Pour de l'eau de toilette, la préparation comporte en général de 5 à 10 % de concentré dilués dans l'alcool à 85°. Ces dosages sont, bien entendu, des cas généraux et peuvent varier d'une fragrance à l'autre. Comme extrait de parfum, on peut citer par exemple les extraits suivants, tels que commercialisés en mai 2007 : l'extrait de parfum Angel (marque déposée) de Thierry Mugler Parfum (marque déposée). On peut également citer Chanel n°5 (marque déposée), J'adore de Dior (marques déposées), Poison de Dior (marques déposées), Opium d'Yves Saint Laurent (marque déposée) et Trésor de Lancôme (marques déposées).

Dans la présente, on utilise les termes « vieillissement », « macération » et « maturation » pour désigner les phénomènes qui se produisent sur le parfum ou l'extrait de parfum par la mise en oeuvre du procédé de l'invention et qui conduisent à sa bonification.

Selon l'invention, l'étape de macération de l'extrait de parfum dans le fût de bois peut-être conduite pendant une durée de 1 jour à 24 mois, par exemple de 1 jour à 12 mois, par exemple encore de 1 jour à 6 mois, par exemple encore de 2 jours à 20 semaines, par exemple encore de 2 jours à 15 semaines. Cette durée peut être plus courte ou plus longue. Elle dépend du parfum, en particulier de ses constituants, de l'essence constituant le fût de bois et du résultat de bonification que l'on souhaite obtenir. Ainsi, l'homme du métier (le nez) saura aisément ajuster cette durée de macération en fonction du résultat qu'il recherche pour l'extrait de parfum ou le parfum qu'il fabrique.

Selon l'invention, l'étape de macération de l'extrait de parfum dans le fût de bois peut être conduite à toute température appropriée pour obtenir ladite macération, par exemple à une température de 8 à 40°C, par exemple de 8 à 30°C, par exemple de 8 à 25°C. Cette température peut, bien entendu, être inférieure ou supérieure à ces exemples fourchettes de température. Quoi qu'il en soit, elle est choisie, comme pour la durée de macération, en fonction de l'extrait de parfum, en particulier de ses constituants, de l'essence constituant le fût de bois et du résultat de bonification que l'on souhaite obtenir. Ainsi, l'homme du métier (le nez) saura aisément ajuster cette température de macération en fonction du résultat qu'il recherche pour l'extrait de parfum ou le parfum qu'il fabrique.

Selon l'invention, l'essence de bois constituant le fût de bois peut être choisie parmi toutes les essences actuellement connues, par exemple parmi les plus de 700 essences présentées sur les sites Internet www.tous-les-bois.com ou www.le-bois.com/bm.asp ou http://utgardens.tennessee.edu/ohld220/treesfindex.html. À titre d'exemple, on peut citer le chêne, le merisier, le pin, le hêtre.

Le traitement consistant à chauffer le fût de bois permet de faciliter les échanges alcool / bois. . Ce chauffage est suivi d'un refroidissement. Le chauffage peut être réalisé par exemple au moyen d'une flamme. Le refroidissement est réalisé naturellement, en arrêtant le chauffage, ou par exemple en utilisant un flux de liquide, par exemple d'eau, ou d'air frais.

Selon l'invention, le traitement consistant à chauffer le fût de bois peut être réalisé pendant une période suffisante pour faciliter les échanges alcool / bois, par exemple pendant 5 à 120 minutes, par exemple pendant 10 à 60 minutes, par exemple pendant 20 à 30 minutes.

D'autres avantages pourront encore apparaître à l'homme du métier à la lecture des exemples ci-dessous.

### EXEMPLES

### Exemple 1 : Bonification d'un extrait de parfum en fût de merisier

Dans cet exemple, on applique le procédé de l'invention à un extrait de parfum comprenant de l'alcool et du concentré. Il s'agit d'un extrait appelé Angel Extrait de Parfum (marque déposée) comprenant :
- 78 % d'alcool
- 19,9 % concentré
- 0,012% d'eau distillée
le reste étant constituté de colorants et antioxydants (traces).

L'extrait de parfum a été mis à macérer, sans produit complémentaire, en fût de bois.

L'essence de bois du fût utilisé dans cet exemple est le merisier.

Le fût de bois a au préalable, avant l'introduction de l'extrait de parfum, été soumis à un traitement consistant à le chauffer à une température de 180 à 210°C pendant 25 minutes.

Conditions de maturation (ou vieillissement) : l'extrait a été laissé dans le fût de bois pendant 12 semaines à 13°C.

### Résultats

L'invention a été mise en oeuvre par les inventeurs de la présente. Elle a été validée, notamment sur la base des résultats expérimentaux présentés ci-dessous, par un panel de dix experts olfactifs (nez) appartenant aux sociétés Thierry Mugler Parfum (France) et Givaudan (France), ainsi que par le maître de chais de la maison de cognac Rémi Martin (France).

Ces experts ont réalisé une évaluation olfactive de prélèvements de l'extrait de parfum mis en macération dans les fûts de la semaine 1 à la semaine 12.

Ils ont pu de ce fait noter les évolutions suivantes au fil des semaines et établir des phases principales de transformation olfactive de l'extrait de parfum initial.

Sur les extraits de parfum Angel, les évolutions suivantes ont été révélées :
- semaines 1 à 3 : notes initiales de bergamote, miel et caramel, patchouli
- semaines 4 à 6 : apparition de notes fruits confits, prune
- semaines 7 à 9 : épanouissement des notes fruits confits et apparition de notes animales et très miellées.
- semaines 10 à 12 : épanouissement des notes animales, cire d'abeille, et apparition de notes plus boisées et ambrées.

## Revendications

1. Procédé de bonification de la fragrance d'un extrait de parfum **caractérisé en ce qu'**il comprend une étape de macération de l'extrait de parfum dans un fût de bois, lequel fût a, avant l'étape de macération, été soumis à un traitement consistant à le chauffer à une température de 150 à 250°C puis le refroidir à une température de 8 à 40°C avant d'y introduire le parfum ou l'extrait de parfum.

2. Procédé de la revendication 1, dans lequel le traitement consistant à chauffer le fût de bois est réalisé pendant 5 à 120 minutes.

3. Procédé selon la revendication 1, dans lequel l'étape de macération de l'extrait de parfum dans le fût de bois est conduite à une température de 8 à 40°C.

4. Procédé selon l'une quelconque des revendications 1 à 3, dans lequel l'étape de macération de l'extrait de parfum dans le fût de bois est conduite pendant une durée de 1 jour à 24 mois.

5. Procédé selon l'une quelconque des revendications 1 à 4, dans lequel le fût de bois est constitué d'une essence de bois choisie dans le groupe comprenant le chêne et le merisier.

6. Extrait de parfum susceptible d'être obtenu par un procédé selon l'une quelconque des revendications 1 à 5.

## Claims

1. Method for the improvement of the fragrance of a perfume extract **characterized in that** it comprises a step of maceration of the perfume extract in a wooden barrel, which barrel was, before the step of maceration, subjected to a treatment consisting in heating it at a temperature of 150 to 250°C then cooling it at a temperature of 8 to 40°C before introducing therein the perfume or perfume extract.

2. Method according to claim 1, wherein the treatment consisting in heating the wooden barrel is carried out for 5 to 120 minutes.

3. Method according to claim 1, wherein the step of maceration of the perfume extract in the wooden barrel is carried out at a temperature of 8 to 40°C.

4. Method according to anyone of claims 1 to 3, wherein the step of maceration of the perfume extract in the wooden barrel is carried out for 1 day to 24 months.

5. Method according to anyone of claims 1 to 4, wherein the wooden barrel is made of a wood species selected from the group comprising oak and wild cherry.

6. Perfume extract obtainable by a method according to anyone of claims 1 to 5.

## Patentansprüche

1. Verfahren zur Verbesserung des Duftes eines Parfum-Extrakts, **dadurch gekennzeichnet, dass** es einen Mazerationsschritt des Parfum-Extrakts in einem Holzfass umfasst, welches vor dem Mazerationsschritt **dadurch** behandelt wurde, dass es auf eine Temperatur von 150 bis 250 °C erhitzt und dann auf eine Temperatur von 8 bis 40 °C abgekühlt wurde, bevor das Parfum oder Parfum-Extrakt eingebracht wird.

2. Verfahren nach Anspruch 1, wobei die Behandlung, die darin besteht, das Holzfass zu erhitzen, 5 bis 120 Minuten lang durchgeführt wird.

3. Verfahren nach Anspruch 1, wobei der Mazerationsschritt des Parfum-Extrakts im Holzfass bei einer Temperatur von 8 bis 40 °C durchgeführt wird.

4. Verfahren nach einem der Ansprüche 1 bis 3, wobei der Mazerationsschritt des Parfum-Extrakts im Holzfass während einer Zeitdauer von 1 Tag bis zu 24 Monaten durchgeführt wird.

5. Verfahren nach einem der Ansprüche 1 bis 4, wobei das Holzfass aus einem Holz besteht, das aus der Gruppe gewählt wird, die Eiche und Wildkirsche umfasst.

6. Parfum-Extrakt, das nach einem der Ansprüche 1 bis 5 gewonnen werden kann.
